# EUROPÄISCHE PATENTSCHRIFT

(11) **EP 0 889 496 B1**
(45) Veröffentlichungstag und Bekanntmachung des Hinweises auf die Patenterteilung: **11.05.2005**
(21) Anmeldenummer: 98110545.5
(22) Anmeldetag: 09.06.1998
(51) Int. Cl.: H01H 50/32

(54) **Elektromagnetisches Relais mit Handbetätigungsorgan**
Electromagnetic relay with manual actuator
Relais électromagnétique avec organe de commande à main

(30) Priorität: 01.07.1997 DE 19727990
(43) Veröffentlichungstag der Anmeldung: 07.01.1999
(73) Patentinhaber: Tyco Electronics Austria GmbH, 1210 Wien (AT)
(72) Erfinder: Mader, Leopold, 2340 Mödling (AT)
(74) Vertreter: Klunker . Schmitt-Nilson . Hirsch

(56) Entgegenhaltungen:
- EP-A- 0 408 544
- EP-A- 0 524 135

## Beschreibung

Die Erfindung betrifft ein elektromagnetisches Relais mit einem Gehäuse, in welchem ein Magnetsystem sowie ein Kontaktsystem derart angeordnet sind, daß in der Nähe der Innenseite einer (ersten) Gehäusewand ein beweglicher Relaisteil angeordnet ist, wobei eine Aussparung im Bereich dieser Gehäusewand vorgesehen ist, in welcher ein von Hand bewegbares Betätigungsorgan derart beweglich angeordnet ist, daß bei dessen Betätigung von der Gehäuseaußenseite her ein Fortsatz im Gehäuseinneren auf den beweglichen Relaisteil einwirkt.

Ein derartiges Relais ist aus der EP 0 514 892 A2 bekannt. Dort ist im Gehäuse eine Ausnehmung vorgesehen, die sich im Kantenbereich in zwei aneinandergrenzende Gehäuseseiten hinein erstreckt und die durch einen Prüfschieber mit im wesentlichen L-förmigem Querschnitt im Ruhezustand verschlossen wird. Der Prüfschieber ist teilweise verschiebbar in Nuten der einen Gehäusewand gelagert. Durch Druck auf den Prüfschieber in Richtung der einen oder der anderen von den aneinandergrenzenden Seitenwänden wird dieser nach innen deformiert, wobei ein Vorsprung an seiner Innenseite auf den Anker des Relais im Sinne einer Schaltbewegung einwirkt. Der dortige Prüfschieber erfordert somit eine sehr große Gehäuseausnehmung, die durch den Prüfschieber nur unzureichend abgedeckt werden kann; außerdem erlaubt er nur einen begrenzten Hub.

Dokument EP 0 524 135 A offenbart ein elektromagnetisches Relais gemäß dem Oberbegriff des Anspruchs 1.

Ziel der vorliegenden Erfindung ist es, ein Relais der eingangs genannten Art mit einem Handbetätigungsorgan zu schaffen, bei dem über eine verhältnismäßig kleine Gehäuseöffnung von Hand ein verhältnismäßig großer Betätigungshub ausgeführt werden kann, wobei durch einfache Modifikation es zusätzlich möglich ist, die Schaltpositionen im Inneren des Relais zu beobachten.

Erfindungsgemäß wird dieses Ziel dadurch erreicht, daß das Betätigungsorgan ein Schwenkhebel ist, der einen an der Gehäuseaußenseite befindlichen äußeren Hebelarm, einen im Gehäuseinneren befindlichen inneren Hebelarm sowie einen die beiden Hebelarme verbindenden Scharnierabschnitt, der in die einen Lagerschlitz bildende Aussparung eingeklemmt ist und eine Schwenkbewegung des Betätigungsorgans um die Längsachse des Lagerschlitzes gestattet, aufweist.

Durch die erfindungsgemäße Ausgestaltung des Betätigungsorgans als Schwenkhebel, der in einem schmalen Lagerschlitz des Relaisgehäuses gelagert ist, wird sichergestellt, daß nur eine relativ kleine Gehäuseöffnung in Form dieses Lagerschlitzes notwendig ist, die zudem durch den Schwenkhebel weitgehend verschlossen ist; auch eine Bewegung des Schwenkhebels in dem Lagerschlitz vergrößert die Öffnung nicht. Außerdem kann mit dem Schwenkhebel durch die wählbare Länge des inneren Hebelarms nach Bedarf ein mehr oder weniger großer Hub erzeugt werden, was beim Stand der Technik durch Deformierung eines in der Ebene einer Gehäusewand liegenden Betätigungsorgans nur bedingt möglich ist oder bei anderen bekannten Relais nur durch eine weit nach außen stehende Prüftaste möglich ist.

Vorzugsweise ist der Lagerschlitz im Bereich der Kante zwischen der genannten ersten Gehäusewand und einer sich an diese in einem vorzugsweise rechten Winkel anschließenden zweiten Gehäusewand ausgebildet, wobei sich im Ruhezustand der äußere Hebelarm annähernd parallel zu der ersten Gehäusewand und der innere Hebelarm annähernd parallel zu der zweiten Gehäusewand erstrecken; die Schwenkachse des Schwenkhebels erstreckt sich dabei parallel zu der Gehäusekante, während der bewegliche Relaisteil im Inneren annähernd parallel zu der ersten Gehäusewand bewegbar ist. Für die Montage des aus einem Stück bestehenden Schwenkhebels ist vorzugsweise vorgesehen, daß ein an den Lagerschlitz angrenzender Teil der ersten und/oder der zweiten Gehäusewand elastisch deformierbar ist und eine einrastbare Lagerung des Scharnierabschnittes, der gegenüber den beiden Hebelarmen eine reduzierte Dicke aufweist, in dem Lagerschlitz ermöglicht. Die dem Lagerschlitz zugewandte Abschlußkante der (ersten) Gehäusewand ist dabei vorzugsweise in Form eines Zylindersegmentes abgerundet. Zusätzlich ist es dabei von Vorteil, wenn auch der Scharnierabschnitt des Schwenkhebels in Anpassung an die genannte Abschlußkante die Form eines Hohlzylinder-Segmentes aufweist. Die Außenseite des Scharnierabschnittes kann zusätzlich eine abgeplattete, mit der gegenüberliegenden Abschlußkante der zweiten Gehäusewand eine Rastposition definierende Rastfläche aufweisen.

Weiterhin kann an einer der Gehäusewände und/oder an dem Schwenkhebel selbst ein Anschlag zur Festlegung einer ersten Arbeitsposition bei einer vorgegebenen Winkelstellung vorgesehen sein. Vorzugsweise ist der Anschlag so gestaltet, daß er bei einer Weiterbewegung des Schwenkhebels in eine zweite Arbeitsposition überwunden, beispielsweise abgebrochen, wird. So ist es möglich, als Anschlag mindestens einen quer zur Bewegungsrichtung des Schwenkhebels vorstehenden Zapfen vorzusehen, der bei einer Weiterbewegung des Schwenkhebels in die zweite Arbeitsposition abgebrochen wird. Es können aber auch einer oder zwei parallel zur Schwenkachse seitlich am Schwenkhebel vorstehende Anschlagzapfen vorgesehen werden, die bei der Weiterbewegung des Schwenkhebels in die zweite Arbeitsposition an einem Rand der Aussparung abgeschert werden.

Als beweglicher Relaisteil, der durch den Schwenkhebel betätigbar ist, ist vorzugsweise ein mit einem Anker und mit mindestens einer Kontaktfeder im Relaisinneren gekoppelter Schieber vorgesehen. Dieser Schieber ist vorzugsweise in der zweiten Arbeitsposition mit dem inneren Hebelarm verrastbar, wodurch eine Arbeitsposition des Ankers bzw. der Kontaktfeder verriegelt wird.

Wenn der bewegliche Relaisteil, also vorzugsweise der Schieber, parallel entlang der ersten Gehäusewand bewegbar ist, kann durch ein in der Gehäusewand vorgesehenes durchsichtiges Fenster die Schaltposition dieses Relaisteiles beobachtet werden. Zu diesem Zweck kann das bewegliche Relaisteil eine zusätzliche Markierungsfläche aufweisen, die in einer bestimmten Schaltposition unmittelbar an dem Fenster positioniert ist.

Die Erfindung wird nachfolgend an Ausführungsbeispielen anhand der Zeichnung näher erläutert. Es zeigt
Figur 1 ein erfindungsgemäß gestaltetes Relais mit teilweise aufgeschnittenem Gehäuse in perspektivischer Darstellung,
Figur 2 das Relais von Figur 1 in einem Schnitt mit einem Schwenkhebel in Ruheposition,
Figuren 3 und 4 die gleiche Darstellung des Relais wie in Figur 2, jedoch mit dem Schwenkhebel in einer ersten und einer zweiten Arbeitsposition,
Figur 5 einen gegenüber Figur 1 etwas abgewandelten Schwenkhebel mit einem Gehäuseausschnitt beim Montagevorgang,
Figur 6 den Gehäuseausschnitt von Figur 5 mit eingesetztem Schwenkhebel und
Figur 7 die gleiche Darstellung wie in Figur 6, jedoch mit einem nochmals abgewandelten Schwenkhebel.

Das in den Figuren 1 bis 4 gezeigte Relais besitzt ein Gehäuse mit einem Sockel 1 und einer Kappe 2, in welchem beispielsweise vier Umschaltkontaktsätze 3 und ein Magnetsystem 4 angeordnet sind. Jeder Umschaltkontaktsatz 3 besitzt einen Ruhekontakt 32 und einen Arbeitskontakt 34, die mit entsprechenden Festkontaktträgern in dem Sockel 1 verankert sind, außerdem eine Kontaktfeder 35 mit einem beweglichen Kontakt 36, die über einen Federträger 37 ebenfalls in dem Sockel befestigt ist. Das Magnetsystem 4 des Relais besteht im wesentlichen aus einer Spule 41 mit einem Spulenkörper 42, einem im wesentlichen L-förmigen Kern 43 und einem im wesentlichen L-förmigen Anker 44. Der Kern 43 ist mit seinem langen Schenkel 43a durch die Spule geführt, so daß an seinem freien Ende der Anker 44 mit seinem kurzen Schenkel 44b abrollbar gelagert ist. Der lange Schenkel 44a des Ankers 44 bildet seinerseits einen Arbeitsluftspalt mit dem kurzen Schenkel 43b des Kerns bzw. mit einem Polabschnitt 43c, der als Verlängerung des kurzen Kernschenkels 43b ausgebildet und parallel zur Spulenachse abgebogen ist. Der Anker ist mit seinem kurzen Schenkel 44b in einer Tasche des Spulenkörpers 42 geführt. Er wird durch eine Ankerfeder 45 in seiner Lagerung gehalten.

Die Ankerbewegung wird durch einen Schieber 5 auf die Kontaktfedern 35 übertragen, welche jeweils mit einem abgebogenen Betätigungslappen 35a in einen zugehörigen Durchbruch 52 des Schiebers eingreifen. Der Schieber 5 selbst ist mit einer maulförmigen Ausnehmung 51 auf das freie Ende des Ankerschenkels 44a aufgesteckt, so daß er gelenkartig mit diesem verbunden ist und in seiner Längsrichtung annähernd parallel zu einer oberen Gehäusewand 23 der Gehäusekappe 2 bewegbar ist.

In der Kappe 2 ist in einer Ausnehmung in Form eines Lagerschlitzes 21, der sich im Bereich der Kante zwischen der oberen Gehäusewand 23 und einer senkrechten Seitenwand 24 befindet, ein Schwenkhebel 6 angeordnet. Dieser Schwenkhebel 6 bildet einen äußeren Hebelarm 62 und einen inneren Hebelarm 63, die zueinander etwa senkrecht stehen und über einen im Querschnitt veränderten Scharnierabschnitt 64 verbunden sind. Mit diesem Scharnierabschnitt 64 ist der Schwenkhebel 6 um eine zur Längsrichtung des Lagerschlitzes 21 parallele Schwenkachse bewegbar, die durch eine zylinder-segment-förmig abgerundete Abschlußkante 25 der oberen Gehäusewand 23 im Bereich des Lagerschlitzes 21 gebildet wird. In Anpassung an diese zylindrische Abschlußkante 25 ist auch die Innenseite des Lagerabschnittes 64 hohlzylinder-segment-förmig ausgebildet.

Um den inneren Schwenkhebel 63 in dem Gehäuse montieren zu können, ist die Gehäusekappe 2 aus flexiblem Kunststoff hergestellt und vorzugsweise im Bereich des Lagerschlitzes 21 im Querschnitt geschwächt. Beispielsweise ist neben der Abschlußkante 25 eine Querschnittsschwächung bzw. Kerbe 26 gezeigt. Auf diese Weise kann der innere Hebelarm 63 durch Deformierung der Gehäusekappe 2 in den Lagerschlitz eingerastet werden. Nach dem Einrasten umschließt die Gehäusekappe den Lagerabschnitt 64 eng und haltert den Schwenkhebel unverlierbar.

Im Ruhezustand liegt der Schwenkhebel 6 mit seinem äußeren Hebelarm 62 in einer Mulde 27 der oberen Gehäusewand 23, so daß er in der Kontur der Kappe 2 versenkt ist. Der innere Hebelarm 63 liegt dabei an der Seitenwand 24 an. Der Schwenkhebel 6 ist also außer Eingriff mit dem Schieber 5, so daß das Relais normal arbeiten kann. Diese Position ist in Figur 2 dargestellt.

Soll das Relais von Hand betätigt werden, beispielsweise zu Prüfzwecken, so wird der äußere Schwenkhebel 62 aus der Mulde 27 herausgeschwenkt (mit der Kraft F), so daß er die Position gemäß Figur 1 bzw. gemäß Figur 3 einnimmt. Die so erreichte erste Arbeitsposition wird durch zwei Anschlagzapfen 65 festgelegt, die seitlich parallel zur Schwenkachse von dem Schwenkhebel 6 abstehen und in dieser Arbeitsposition an einer Kante 28 anstoßen. Im Ruhezustand liegen diese Anschlagzapfen 65 jeweils in einer seitlichen Ausbuchtung 29 der Mulde 27. Will man nun das Relaissystem in betätigtem Zustand arretieren, so wird der Schwenkhebel gemäß Figur 4 in eine zweite Arbeitsposition verschwenkt. Zu diesem Zweck muß der Widerstand der Anschlagzapfen 65 überwunden werden. Das bedeutet, daß bei einem gegenüber Figur 3 mit der Kraft F weiteren Verschwenken die Anschlagzapfen 65 an der Kante 28 abgeschert werden. Der innere Schwenkhebel 63 überwindet dabei den Totpunkt 54 am Schieber 5 und verrastet hinter diesem Totpunkt. Der Schieber 5 und die Kontaktfedern 35 werden somit in ihrer Arbeitsstellung arretiert.

Die Schaltposition des Relais wird außerdem in einem im Querschnitt verminderten, durchsichtigen Fenster 22 der Kappe 2 angezeigt. Zu diesem Zweck besitzt der Schieber 5 einen Endabschnitt mit einer Anzeigefläche 53, die in der Arbeitsstellung des Schiebers unmittelbar an der Innenseite des Fensters 22 liegt und so von außen sichtbar wird. Natürlich kann diese Anzeigefläche 53 zusätzlich auffällig, beispielsweise farbig, gestaltet sein.

In den Figuren 5 bis 7 sind leichte Abwandlungen des Schwenkhebels und seiner Lagerung im Gehäuse gezeigt. So ist in Figur 5 ein Ausschnitt der Gehäusekappe 2 mit dem Lagerschlitz 21 gezeigt, wobei die Kappe nicht nur in der oberen Abschlußwand 23 die Mulde 27 aufweist, sondern auch in der Seitenwand 24 einen im Querschnitt geschwächten Wandabschnitt 24a. Der Schwenkhebel 6 besitzt wie im vorhergehenden Beispiel einen äußeren Hebelarm 62 und einen inneren Hebelarm 63 sowie einen annähernd hohlzylindrischen Lagerabschnitt 64. Im Mittelbereich dieses Lagerabschnittes 64 sind hier abgeflachte Rastflächen 66 vorgesehen, die nach dem Einsetzen des Schwenkhebels 6 in den Lagerschlitz 21 verschiedene Arbeitspositionen zusammen mit dem Wandabschnitt 24a bzw. dem Vorsprung 24b festlegen können. Eine Arretierung in der ersten Arbeitsposition erfolgt in diesem Beispiel durch einen Anschlagzapfen 24c, an welchem der erste Hebelarm 62 anschlägt. Bei weiterem Verschwenken des Schwenkhebels 6 in die zweite Arbeitsposition wird der Anschlagzapfen 24c abgebrochen. Der Vorsprung 24b greift dabei in eine Ausnehmung 67 des Schwenkhebels ein. In einer weiteren Abwandlung gegenüber Figur 1 sind hier zwei Fenster 22 seitlich von der Mulde 27 vorgesehen. Zur Anzeige sind dann in nicht dargestellter Weise auch am Schieber entsprechende Anzeigeflächen vorgesehen.

Figur 7 zeigt eine ähnliche Gestaltung wie in Figur 6. In weiterer Abwandlung ist hier lediglich ein Anschlagzapfen 68 am Schwenkhebel vorgesehen, der in der ersten Arbeitsposition an der Oberkante des Wandabschnittes 24a anschlägt und der bei einem weiteren Verschwenken in die zweite Arbeitsposition abgebrochen wird.

## Patentansprüche

1. Elektromagnetisches Relais mit einem Gehäuse (1,2), in welchem ein Magnetsystem (4) sowie ein Kontaktsystem (3) derart angeordnet sind, daß in der Nähe der Innenseite einer Gehäusewand (23) ein beweglicher Relaisteil (5) angeordnet ist, wobei eine Aussparung (21) im Bereich dieser Gehäusewand vorgesehen ist, in welcher ein von Hand bewegbares Betätigungsorgan (6) derart beweglich angeordnet ist, daß bei dessen Betätigung von der Gehäuseaußenseite her ein Fortsatz (63) im Gehäuseinneren auf dem beweglichen Relaisteil einwirkt, wobei das Betätigungsorgan ein Schwenkhebel (6) ist,
**dadurch gekennzeichnet, daß** der Schwenkhebel (6) einen an der Gehäuseaußenseite befindlichen äußeren Hebelarm (62), einen im Gehäuseinneren befindlichen inneren Hebelarm (63) sowie einen die beiden Hebelarme (62,63) verbindenden Scharnierabschnitt (64), der in die einen Lagerschlitz (21) bildende Aussparung eingeklemmt ist und eine Schwenkbewegung des Schwenkhebels (6) um die Längsachse des Lagerschlitzes (21) gestattet, aufweist.

2. Relais nach Anspruch 1,
**dadurch gekennzeichnet, daß** der Lagerschlitz (21) im Bereich der Kante zwischen der genannten ersten Gehäusewand (23) und einer sich an diese in einem vorzugsweise rechten Winkel anschließenden zweiten Gehäusewand (24) ausgebildet ist und daß sich im Ruhezustand der äußere Hebelarm (62) annähernd parallel zu der ersten Gehäusewand (23) und der innere Hebelarm (63) annähernd parallel zu der zweiten Gehäusewand (24) erstrecken, wobei sich die Schwenkachse des Schwenkhebels (6) parallel zur Gehäusekante erstreckt und wobei der bewegliche Relaisteil (5) annähernd parallel zu der ersten Gehäusewand bewegbar ist.

3. Relais nach Anspruch 1 oder 2,
**dadurch gekennzeichnet, daß** ein an den Lagerschlitz (21) angrenzender Teil (26;24a) der ersten und/oder der zweiten Gehäusewand (23;24) elastisch deformierbar ist und eine einrastbare Lagerung des Scharnierabschnittes (64), der gegenüber den beiden Hebelarmen (62,63) eine reduzierte Dicke aufweist, in dem Lagerschlitz (21) ermöglicht.

4. Relais nach einem der Ansprüche 1 bis 3,
**dadurch gekennzeichnet, daß** die dem Lagerschlitz (21) zugewandte Abschlußkante (25) der (ersten) Gehäusewand (23) in Form eines Zylindersegmentes abgerundet ist.

5. Relais nach Anspruch 4,
**dadurch gekennzeichnet, daß** der Scharnierabschnitt (64) des Schwenkhebels (6) die Form eines Hohlzylinder-Segmentes aufweist.

6. Relais nach einem der Ansprüche 1 bis 5,
**dadurch gekennzeichnet, daß** die (erste) Gehäusewand (23) auf ihrer Außenseite eine den äußeren Hebelarm (62) des Schwenkhebels (6) in einer Ruheposition versenkt aufnehmende Einbuchtung (27) aufweist.

7. Relais nach einem der Ansprüche 2 bis 6,
**dadurch gekennzeichnet, daß** die Außenseite des Scharnierabschnittes (64) mindestens eine abgeplattete, mit der zweiten Gehäusewand (24,24b) eine Rastposition definierende Rastfläche (66) aufweist.

8. Relais nach einem der Ansprüche 1 bis 7,
**dadurch gekennzeichnet, daß** eine der Gehäusewände (24) und/oder der Schwenkhebel (6) mindestens einen Anschlag (65;68;24c) zur Festlegung einer ersten Arbeitsposition bei einer vorgegebenen Winkelstellung des Schwenkhebels (6) aufweist.

9. Relais nach Anspruch 8,
**dadurch gekennzeichnet, daß** der Anschlag (65;68;24b) entfernbar ist, um ein weiteres Verschwenken des Schwenkhebels (6) in eine zweite Arbeitsposition zu ermöglichen.

10. Relais nach Anspruch 8 oder 9,
**dadurch gekennzeichnet, daß** der Anschlag durch mindestens einen seitlich an dem Schwenkhebel (6) parallel zur Schwenkachse vorstehenden Anschlagzapfen (65) gebildet wird, der in der Ruheposition des Schwenkhebels in einer Aussparung (29) des Gehäuses (2) liegt, in der ersten Arbeitsposition des Schwenkhebels (6) an einer Kante (28) der Aussparung (29) anschlägt und beim Schwenken in die zweite Arbeitsposition an der Kante (28) der Aussparung (29) abgeschert wird.

11. Relais nach einem der Ansprüche 1 bis 10,
**dadurch gekennzeichnet, daß** der bewegliche Relaisteil (5) ein mit einem Anker (44) und mindestens einer Kontaktfeder (35) gekoppelter Schieber (5) ist.

12. Relais nach einem der Ansprüche 1 bis 11,
**dadurch gekennzeichnet, daß** der innere Hebelarm (63) in der zweiten Arbeitsposition mit dem beweglichen Relaisteil (5) verrastbar ist.

13. Relais nach einem der Ansprüche 1 bis 12,
**dadurch gekennzeichnet, daß** der bewegliche Relaisteil (5) entlang der ersten Gehäusewand (23) bewegbar ist und daß in dieser ein durchsichtiges Fenster (22) zur Anzeige der Schaltposition dieses Relaisteiles (5) vorgesehen ist.

14. Relais nach Anspruch 13,
**dadurch gekennzeichnet, daß** der bewegliche Relaisteil (5) eine Markierungsfläche (53) aufweist, die bei einer bestimmten Schaltposition unmittelbar an dem Fenster (22) positioniert ist.

## Claims

1. An electromagnetic relay having a housing (1, 2) in which a magnet system (4) and a contact system (3) are arranged such that there is arranged in the vicinity of the inside of a housing wall (23) a movable relay part (5), with a cutout (21) being provided in the region of this housing wall in which a manually movable actuating member (6) is movably arranged such that when it is actuated from the outside of the housing an extension (63) thereto in the housing interior acts on the movable relay part, the actuating member being a pivotal lever (6),
**characterised in that** the pivotal lever (6) has an outer lever arm (62) located on the outside of the housing, an inner lever arm (63) located in the housing interior and a hinge portion (64) which connects the two lever arms (62, 63) and is clamped in the cutout forming a bearing slot (21) and enables a pivotal movement of the pivotal lever (6) about the longitudinal axis of the bearing slot (21).

2. A relay according to Claim 1, **characterised in that** the bearing slot (21) is made in the region of the edge between the said first housing wall (23) and a second housing wall (24) adjoining the latter at an angle which is preferably a right angle, and **in that** in the rest condition the outer lever arm (62) extends approximately parallel to the first housing wall (23) and the inner lever arm (63) extends approximately parallel to the second housing wall (24), with the pivot axis of the pivotal lever (6) extending parallel to the housing edge and the movable relay part (5) being movable approximately parallel to the first housing wall.

3. A relay according to Claim 1 or 2, **characterised in that** a part (26; 24a) of the first and/or the second housing wall (23; 24) adjoining the bearing slot (21) is resiliently deformable and makes it possible for the hinge portion (64), which has a reduced thickness by comparison with the two lever arms (62, 63), to be borne in the bearing slot (21) in latching manner.

4. A relay according to one of Claims 1 to 3, **characterised in that** the terminal edge (25) facing the bearing slot (21) of the (first) housing wall (23) is rounded, in the shape of a cylinder segment.

5. A relay according to Claim 4, **characterised in that** the hinge portion (64) of the pivotal lever (6) is in the shape of a hollow cylinder segment.

6. A relay according to one of Claims 1 to 5, **characterised in that** the (first) housing wall (23) has on its outside a recess (27) which in a rest position receives the outer lever arm (62) of the pivotal lever (6) in a countersunk arrangement.

7. A relay according to one of Claims 2 to 6, **characterised in that** the outside of the hinge portion (64) has at least one flattened latching face (66) which, with the second housing wall (24a, 24b), defines a latching position.

8. A relay according to one of Claims 1 to 7, **characterised in that** one of the housing walls (24) and/or the pivotal lever (6) has at least one stop (65; 68; 24c) for establishing a first operating position in a predetermined angular position of the pivotal lever (6).

9. A relay according to Claim 8, **characterised in that** the stop (65; 68; 24b) is removable in order to allow further pivoting of the pivotal lever (6) into a second operating position.

10. A relay according to Claim 8 or 9, **characterised in that** the stop is formed by at least one stop peg (65) which projects laterally from the pivotal lever (6) parallel to the pivot axis and in the rest position of the pivotal lever lies in a cutout (29) in the housing (2), in the first operating position of the pivotal lever (6) bears against an edge (28) of the cutout (29) and on pivoting into the second operating position is sheared off by the edge (28) of the cutout (29).

11. A relay according to one of Claims 1 to 10, **characterised in that** the movable relay part (5) is a slide means (5) coupled to an armature (44) and at least one spring contact (35).

12. A relay according to one of Claims 1 to 11, **characterised in that** the inner lever arm (63) may be latched to the movable relay part (5) in the second operating position.

13. A relay according to one of Claims 1 to 12, **characterised in that** the movable relay part (5) is movable along the first housing wall (23), and **in that** a transparent window (22) is provided in the latter to show the switch position of this relay part (5).

14. A relay according to Claim 13, **characterised in that** the movable relay part (5) has a marked face (53) which is positioned directly in the window (22) in a particular switch position.

## Revendications

1. Relais électromagnétique comportant un boîtier (1, 2), dans lequel sont agencés un système magnétique (4) et un système de contact (3), un élément de relais mobile (5) étant agencé près du côté interne d'une paroi de boîtier (23), un évidement (21) étant formé dans la région de cette paroi du boîtier, dans lequel est agencé un organe d'actionnement à déplacement manuel (6), de sorte qu'un actionnement correspondant à partir du côté externe du boîtier entraîne l'exercice d'une action par un prolongement (63) dans l'intérieur du boîtier sur l'élément de relais mobile, l'organe d'actionnement étant constitué par un levier pivotant (6),
**caractérisé en ce que** le levier pivotant (6) comporte un bras de levier externe (62) agencé sur le côté externe du boîtier, un bras de levier interne (63) agencé dans l'intérieur du boîtier, ainsi qu'une section de charnière (64) reliant les deux bras de levier (62, 63), serrée dans un évidement formant une fente de support (21) et permettant un déplacement par pivotement du levier pivotant (6) autour de l'axe longitudinal de la fente de support (21).

2. Relais selon la revendication 1, **caractérisé en ce que** la fente de support (21) est formée dans la région du bord entre ladite première paroi du boîtier (23) et une deuxième paroi du boîtier (24) raccordée de préférence à angle droit, le bras de levier externe (62) s'étendant dans la position de repos de manière pratiquement parallèle à la première paroi du boîtier (23), le bras de levier interne (63) s'étendant de manière pratiquement parallèle à la deuxième paroi du boîtier (24), l'axe de pivotement du levier pivotant (6) s'étendant parallèlement au bord du boîtier et l'élément de relais mobile (5) pouvant être déplacé de manière pratiquement parallèle à la première paroi du boîtier.

3. Relais selon les revendications 1 ou 2, **caractérisé en ce qu'**une partie (26; 24a) adjacente à la fente de support (21) de la première et/ou de la deuxième paroi du boîtier (23; 24) se prête à une déformation élastique, permettant un support par encliquetage de la section de charnière (64), présentant une épaisseur réduite par rapport aux deux bras de levier (62, 63), dans la fente de support (21).

4. Relais selon l'une des revendications 1 à 3, **caractérisé en ce que** le bord d'extrémité (25) orienté vers la fente de support (21) de la (première) paroi du boîtier (23) est arrondi sous forme d'un segment cylindrique.

5. Relais selon la revendication 4, **caractérisé en ce que** la section de charnière (64) du levier pivotant (6) a la forme d'un segment cylindrique creux.

6. Relais selon l'une des revendications 1 à 5, **caractérisé en ce que** la (première) paroi du boîtier (23) comporte au niveau de son côté externe une cavité (27), dans laquelle est noyé le bras de levier externe (62) du levier pivotant (6) dans une position de repos.

7. Relais selon l'une des revendications 2 à 6, **caractérisé en ce que** le côté externe de la section de charnière (64) comporte au moins une surface d'arrêt (66) définissant une position d'arrêt avec la deuxième paroi du boîtier (24, 24b).

8. Relais selon l'une des revendications 1 à 7, **caractérisé en ce** l'une des parois du boîtier (24) et/ou le levier pivotant (6) comportent au moins une butée (65; 68; 24c) pour définir une première position de travail en présence d'une position angulaire définie du levier pivotant (6).

9. Relais selon la revendication 8, **caractérisé en ce que** la butée (65; 68; 24b) est amovible pour permettre un pivotement ultérieur du levier pivotant (6) dans une deuxième position de travail.

10. Relais selon les revendications 8 ou 9, **caractérisé en ce que** la butée est constituée par au moins un tenon de butée (65) agencé latéralement sur le levier pivotant (6) et débordant parallèlement à l'axe de pivotement, reposant dans la position de repos du levier pivotant dans un évidement (29) du boîtier (2), butant dans la première position de travail du levier pivotant (6) contre un bord (28) de l'évidement (29) et cisaillé sur le bord (28) de l'évidement (29) lors du pivotement dans la deuxième position de travail.

11. Relais selon l'une des revendications 1 à 10, **caractérisé en ce que** l'élément de relais mobile (5) est constitué par un coulisseau (5) accouplé avec une armature (44) et au moins un ressort de contact (35).

12. Relais selon l'une des revendications 1 à 11, **caractérisé en ce que** le bras de levier interne (63) peut être encliqueté dans l'élément de relais mobile (5) dans la deuxième position de travail.

13. Relais selon l'une des revendications 1 à 12, **caractérisé en ce que** l'élément de relais mobile (5) peut être déplacé le long de la première paroi du boîtier (23), celle-ci comportant une fenêtre transparente (22) indiquant la position de commutation de l'élément de relais (5).

14. Relais selon la revendication 13, **caractérisé en ce que** l'élément de relais mobile (5) comporte une surface de marquage (53), positionnée directement au niveau de la fenêtre (22) dans une position de commutation définie.
